# EUROPÄISCHE PATENTSCHRIFT

(11) **EP 3 863 491 B1**
(45) Veröffentlichungstag und Bekanntmachung des Hinweises auf die Patenterteilung: **06.03.2024**
(21) Anmeldenummer: 19782974.0
(22) Anmeldetag: 01.10.2019
(51) Int. Cl.: A47L 15/42

(54) **HAUSHALTSGESCHIRRSPÜLMASCHINE**
DOMESTIC DISHWASHER
LAVE-VAISSELLE MÉNAGER

(30) Priorität: 12.10.2018 DE 102018217472
(43) Veröffentlichungstag der Anmeldung: 18.08.2021
(73) Patentinhaber: BSH Hausgeräte GmbH, 81739 München (DE)
(72) Erfinder: REMETE, Rene Lehel, 86169 Augsburg (DE); NÄSSLER, Norbert, 88326 Aulendorf (DE)
(86) Internationale Anmeldenummer: PCT/EP2019/076523
(87) Internationale Veröffentlichungsnummer: WO 2020/074309

(56) Entgegenhaltungen:
- EP-A1- 2 625 997
- EP-A2- 2 484 264
- DE-A1- 19 611 055
- DE-A1-102004 060 946
- DE-A1-102009 000 174

## Beschreibung

Die vorliegende Erfindung betrifft eine Haushaltsgeschirrspülmaschine mit einem Spülbehälter, welcher einen Mantel und eine Rückwand aufweist, die mit dem Mantel verbunden ist, und einem Basisträger, welcher eine Abstützfläche aufweist, an welcher sich die Rückwand an einer Unterkante derselben in vertikaler Richtung abstützt.

Haushaltsgeschirrspülmaschinen umfassen bekanntermaßen einen Spülbehälter mit einem Mantel und einer Rückwand. Der Mantel und die Rückwand sind typischerweise aus Blech gefertigt. Der Mantel besitzt einen umlaufenden Flansch. Zwischen dem Flansch und der Rückwand ist eine Dichtung angeordnet. Der Mantel ist in dem Bereich seines Flanschs mit der Rückwand durch Punktschweißen verbunden. Die entsprechend geklemmte Dichtung sorgt für die gewünschte Abdichtung zwischen dem Mantel und der Rückwand.

Im Bereich der Haushaltsgeschirrspülmaschinen besteht eine besondere Herausforderung dahingehend, dass diese auch dann, wenn sie aus großer Höhe, beispielsweise einem Meter, auf den Erdboden gefallen lassen werden, weiterhin die vorstehend genannte Dichtigkeit gewährleisten. Denn aufgrund des Falls kann es zu einer Verformung des Spülbehälters in dem Bereich der Anschlussstelle (Flansch) zwischen Mantel und Rückwand kommen. In der Folge wird die Dichtung nicht mehr ausreichend stark gepresst und dichtet daher nicht mehr genügend ab.

Die Druckschrift DE 10 2009 000 174 A1 offenbart eine Geschirrspülmaschine, insbesondere Haushaltsgeschirrspülmaschine, mit einem Spülbehälter, der eine außen angeordnete Flanschanordnung aufweist, und mit einem Basisträger, der eine seitlich wirkende Führungsanordnung aufweist, in welche der Spülbehälter von oben eingeführt ist. Die Flanschanordnung weist einen Halteabschnitt auf, der so gebogen ist, dass er mit einer nach unten weisenden Fläche der Führungsanordnung derart zusammenwirkt, dass der Spülbehälter formschlüssig mit dem Basisträger verbunden ist.

Die Druckschrift EP 2 625 997 A1 offenbart eine Geschirrspülmaschine mit einer Struktur, umfassend einen Spülbehälter aus einem Metallmaterial, welche von einem Sockel aus elektrisch nichtleitendem Material getragen wird, wobei der Sockel eine Mehrzahl von Umfangswänden aufweist, welche einen Gehäuseraum für eine Mehrzahl von elektrischen Lasten definieren, welche mittels eines Versorgungskabels zum Verbinden an ein Wechselstromnetz versorgt werden können, wobei zwischen dem Versorgungskabel und der Mehrzahl von elektrischen Lasten eine Filtervorrichtung bereitgestellt ist, welche einen Entstörfilter umfasst, und wobei die Filtervorrichtung an einer Wand des Sockels befestigt ist .Der Entstörfilter weist einen aus einem Metallmaterial hergestellten Anschluss zum Erden des Spülbehälters auf, umfassend eine Metallspange, welche einen Kontaktabschnitt aufweist.

Die Druckschrift DE 196 11 055 A1 offenbart eine Geschirrspülmaschine mit einem Maschinensockel, auf dem ein Spülbehälter aufsetzbar angeordnet ist. Der Spülbehälter liegt an der Rückseite auf dem oberen Rand des Maschinensockels direkt auf, wodurch zusätzliche Aufwendungen für die rückseitige Lagerung des Spülbehälters vermieden sind. So können die Flansche der Rückwand in demontiertem Zustand über die Flansche des Blechteils der weiteren Teile des Spülbehälters hinausragen. Diese überstehenden Teile der Flansche können dann in Richtung auf das Blechteil der weiteren Teile des Spülbehälters, dessen Flansche übergreifend, umgebogen sein.

Eine Aufgabe der vorliegenden Erfindung besteht vor diesem Hintergrund darin, eine verbesserte Haushaltsgeschirrspülmaschine bereitzustellen.

Demgemäß wird eine Haushaltsgeschirrspülmaschine mit einem Spülbehälter und einem Basisträger bereitgestellt. Der Spülbehälter weist einen Mantel und eine Rückwand auf, die mit dem Mantel verbunden ist, und der Basisträger weist eine erste Abstützfläche auf, an welcher sich die Rückwand an einer Unterkante derselben in vertikaler Richtung abstützt. Weiterhin weist der Basisträger eine zweite Abstützfläche auf, die dazu eingerichtet ist, dass sich der Mantel mit einem rückwandseitigen Endabschnitt desselben bei einer negativen Beschleunigung der Haushaltsgeschirrspülmaschine an ihr in vertikaler Richtung abstützt. Ferner ist die zweite Abstützfläche in Form einer zur Mantelform korrespondierenden Mulde ausgebildet.

Dadurch, dass der Basisträger eine erste und eine zweite Abstützfläche bereitstellt, kann die Fallenergie aus dem Mantel beim Auftreffen der Haushaltsgeschirrspülmaschine auf dem Erdboden, wie einleitend beschrieben, besonders günstig in den Basisträger geleitet werden. Dadurch werden plastische Verformungen des Spülbehälters, insbesondere an der Anschlussstelle zwischen Mantel und Rückwand vermieden. Entsprechend kann die gewünschte Dichtigkeit stets gewährleistet werden.

"Negative Beschleunigung" meint hier jedes abrupte Abbremsen der Haushaltsgeschirrspülmaschine, etwa dann, wenn diese aus einer Höhe von beispielsweise einem Meter oder größer mit ihrem Basisträger auf den Boden fällt.

Insbesondere kann vorgesehen sein, dass zwischen der zweiten Abstützfläche und dem rückwandseitigen Endabschnitt des Mantels ein Abstand vorgesehen ist. Dieser nimmt etwaige Fertigungstoleranzen auf. Der Abstand wird während der vorstehend genannten negativen Beschleunigung durch Verformung des Spülbehälters und/oder des Basisträgers aufgezehrt, sodass die zweite Abstützfläche in Anlage mit dem rückwandseitigen Endabschnitt des Mantels gelangt. Die Unterkante der Rückwand stützt sich dagegen bevorzugt stets, also unabhängig von Beschleunigungen der Haushaltsgeschirrspülmaschine, an der Abstützfläche ab, steht mit dieser also in Kontakt.

Der Mantel kann, muss aber nicht, als einstückiges Bauteil gefertigt werden. Beispielsweise kann der Mantel als einstückiges Bauteil aus einer Blechronde durch Tiefziehen hergestellt werden. In anderen Ausführungsformen ist der Mantel aus einem Boden, zwei Seitenwänden und einer Deckwand hergestellt. Die genannten Teile können als Einzelteile hergestellt und miteinander verbunden werden. Alternativ können beispielsweise die Seitenwände und die Deckwand als (U-förmiges) einstückiges Bauteil, insbesondere Metallblech, bereitgestellt werden. Demgegenüber kann der Boden als Separatteil gefertigt und mit dem vorgenannten u-förmigen Bauteil verbunden werden. In diesem Fall kann der Boden aus Kunststoff, aber auch aus Metall, insbesondere Blech, gefertigt sein. Soweit vorliegend von Blech gesprochen wird, kann es sich hierbei auch um ein Edelstahlblech handeln.

Die "vertikale" Richtung ist vorliegend dahingehend zu verstehen, dass auch Abweichungen um bis zu 10 Grad, bevorzugt bis zu 5 Grad, von der Vertikalen umfasst sind.

"Oben" und "unten" beziehen sich vorliegend auf den Gravitationsvektor.

Die Mulde kann auch als Freiformfläche bezeichnet werden. Die Mulde ist so geformt, dass die Mantelform in diese zumindest geringfügig eingreift.

Gemäß einer ersten Ausführungsform ist die Mulde freihängend zwischen zwei seitlichen Stützabschnitten und einem rückseitigen Stützabschnitt des Basisträgers ausgebildet und stützt sich mithilfe einer oder mehrerer Rippen an einem Boden des Basisträgers ab.

Diese freihängende Befestigung der Mulde, nach Art einer Hängematte, lässt eine verhältnismäßig geringe Verformung des Basisträgers zu, um die Fallenergie aufzunehmen, jedoch den Spülbehälter nicht zu beschädigen.

Gemäß einer zweiten Ausführungsform weist der Basisträger einen Längssteg auf, welcher in dem Bereich der Mulde ausgespart ist, wobei an einer die Aussparung begrenzenden Oberkante des Längsstegs einer der zwei seitlichen Stützabschnitte gebildet ist.

Dadurch kann auf einfache Weise eine hochgelegene Abstützung der Mulde vorgesehen werden.

Gemäß einer weiteren Ausführungsform weist der Basisträger einen weiteren Längssteg auf, welcher den anderen der zwei seitlichen Stützabschnitte ausbildet.

Der weitere Längssteg stellt bevorzugt einen niedriger gelegenen Stützabschnitt der Mulde bereit. "Höher" und ""niedriger" bezieht sich hier ebenfalls auf den Gravitationsvektor. Anders gesagt, liegt der eine der zweiseitlichen Stützabschnitte höher als der andere der zwei seitlichen Stützabschnitte, bezogen auf einen Boden des Basisträgers.

Gemäß einer weiteren Ausführungsform weist der Basisträger einen Quersteg auf, welcher den rückseitigen Stützabschnitt ausbildet.

Der Quersteg verläuft senkrecht zu dem Längssteg und/oder dem weiteren Längssteg.

"Senkrecht" schließt hier auch Abweichungen von der Senkrechten von bis zu 10 Grad, bevorzugt bis zu 5 Grad, ein.

Gemäß einer weiteren Ausführungsform schließt der Längssteg über eine Materialausdünnung an den Quersteg an und/oder wobei der Längssteg angrenzend an dem Quersteg mit einer Abschrägung gebildet ist.

Aufgrund der Abschrägung ergibt sich eine insbesondere dreiecks- oder trapezförmige Aussparung zwischen dem Längssteg und dem Quersteg. Sowohl die Materialausdünnung als auch die Abschrägung beziehungsweise Aussparung reduzieren die Steifigkeit des Basisträgers weiter, um die Fallenergie noch besser leiten zu können.

Gemäß einer weiteren Ausführungsform weist der Basisträger zwei zweite Abstützflächen zur Abstützung eines jeweiligen rückwandseitigen Endabschnitts des Mantels auf.

Mithilfe von zwei zweiten Abstützflächen kann die Fallenergie noch besser aufgenommen werden.

Gemäß einer weiteren Ausführungsform weisen der oder die rückwandseitigen Endabschnitte abgerundete Übergänge zwischen einem Boden und einer jeweiligen Seitenwand des Mantels auf.

Gemäß einer weiteren Ausführungsform weist der Basisträger einen Schacht auf, welcher an seinem Boden die erste Abstützfläche bildet, wobei die Rückwand von oben in den Schacht eingreift.

Der Spülbehälter wird von oben auf den Basisträger gesetzt. Dabei greift die Rückwand zunehmend in den Schacht ein, bis deren Unterkante in Anlage mit dem Boden des Schachts gelangt. Gleichzeitig nähern sich die rückwandseitigen Endabschnitte, insbesondere die abgerundeten Übergänge, der jeweils zugeordneten Mulde zunehmend an. Es verbleibt jedoch bevorzugt ein Abstand zwischen einem jeweiligen rückwandseitigen Endabschnitt und zugeordneter Mulde. Dieser wird erst durch abruptes Abbremsen (negative Beschleunigung) der Haushaltsgeschirrspülmaschine und der einhergehenden Verformung des Spülbehälters und/oder des Basisträgers aufgezehrt, sodass der jeweilige rückwandseitige Endabschnitt mit der ihm zugeordneten Mulde in Kontakt kommt.

Gemäß einer weiteren Ausführungsform weist der Schacht Einführrippen auf, welche dazu eingerichtet sind, die Rückwand in den Schacht einzuführen und die Unterkante in Anlage mit der Abstützfläche zu bringen.

Die Einführrippen begrenzen eine Verformung der Rückwand in horizontaler, bevorzugt aber auch in vertikaler Richtung. Ein Knicken beziehungsweise ein Beulen der Rückwand wird vermieden.

Gemäß einer weiteren Ausführungsform weist der Schacht über seine gesamte Länge parallel zu der Breite der Rückwand genau zwei Einführrippen auf.

Überraschend hat sich gezeigt, dass zwei Einführrippen einen optimalen Kompromiss darstellen: Einerseits wird die Verformung der Rückwand in horizontaler Richtung ausreichend begrenzt, um diese nicht plastisch werden zu lassen. Andererseits lassen genau zwei Einführrippen eine ausreichende Verformung der Rückwand zu, um die Fallenergie zwischen dem Spülbehälter und dem Basisträger übertragen zu können.

Gemäß einer weiteren Ausführungsform weist der Basisträger einen Quersteg und eine Rückwand auf, welche zwischen sich den Schacht ausbilden, wobei sich die Einführrippen von dem Quersteg in Richtung der Rückwand erstrecken, wobei der Quersteg angrenzend an eine jeweilige Einführrippe mit einer Kerbe ausgebildet ist.

Die Kerbe sorgt für eine Schwächung des Querstegs in dem Bereich der Einführrippe, sodass sich die Einführrippen jeweils stärker verformen können. Dies in Reaktion auf eine Verformung der Rückwand beim Fallen beziehungsweise Auftreffen der Haushaltsgeschirrspülmaschine auf dem Erdboden.

Gemäß einer weiteren Ausführungsform beträgt ein Abstand zwischen der zweiten Abstützfläche und dem rückwandseitigen Endabschnitt des Mantels zwischen 0,2 und 1,2 mm, bevorzugt zwischen 0,6 und 1 mm, noch weiter bevorzugt zwischen 0,7 und 0,9, mm.

Dieser Abstand wird zwischen der Oberseite der zweiten Abstützfläche und der Unterseite des rückwandseitigen Endabschnitt des Mantels gemessen. Ein derart bemessener Abstand ist gut geeignet, die sich ergebenden Fertigungstoleranzen aufzunehmen.

Gemäß einer weiteren Ausführungsform ist der Basisträger aus Kunststoff und/oder der Mantel aus Blech gefertigt.

Gemäß einer weiteren Ausführungsform ist der Mantel mit der Rückwand mithilfe von Punktverschweißungen und/oder ist zwischen dem Mantel und der Rückwand eine Dichtung angeordnet.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen
- Fig. 1: eine schematische perspektivische Ansicht einer Ausführungsform einer Haushaltsgeschirrspülmaschine;
- Fig. 2: in einer perspektivischen Ansicht einen hinteren Eckbereich eines Basisträgers gemäß einer Ausführungsform, wie in Richtung des Pfeils II in der Fig. 1 gesehen;
- Fig. 3: eine Ansicht III aus der Fig. 2;
- Fig. 4: in einer perspektivischen Ansicht von innen nach außen gesehen einen Eckbereich eines Spülbehälters gemäß einer Ausführungsform;
- Fig. 5: die Ansicht aus der Fig. 2 und der Fig. 4 übereinandergelegt, wobei der besseren Übersichtlichkeit halber eine Rückwand des Spülbehälters nicht dargestellt ist;
- Fig. 6: eine Ansicht VI aus der Fig. 5, wobei die Rückwand dargestellt ist; und
- Fig. 7: eine Ansicht VII aus der Fig. 2.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform einer Haushaltsgeschirrspülmaschine 1. Die Haushaltsgeschirrspülmaschine 1 umfasst einen Spülbehälter 2, der durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugweise quaderförmig. Der Spülbehälter 2 kann in einem Gehäuse der Haushaltsgeschirrspülmaschine 1 angeordnet sein. Der Spülbehälter 2 und die Tür 3 können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mithilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushaltsgeschirrspülmaschine 1 weist ferner zumindest eine Spülgutaufnahme 12 bis 14 auf. Vorzugsweise können mehrere, beispielsweise drei, Spülgutaufnahmen 12 bis 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12 bis 14 übereinander in dem Spülbehälter 2 angeordnet. Jede Spülgutaufnahme 12 bis 14 ist wahlweise in den Spülbehälter 2 hinein- oder aus diesem herausverlagerbar. Insbesondere ist jede Spülgutaufnahme 12 bis 14 in einer Einschubrichtung E (Pfeil) in den Spülbehälter 2 hineinschiebbar oder hineinfahrbar und entgegen der Einschubrichtung E (Pfeil) in einer Auszugsrichtung A (Pfeil) aus dem Spülbehälter 2 herausziehbar oder herausfahrbar.

Wie weiter in der Fig. 1 zu sehen, steht der Spülbehälter 2 auf einem Basisträger 15. Ein Eckbereich des Basisträgers 15 ist in der Fig. 2 gezeigt. Die Fig. 2 zeigt dabei eine Ansicht II aus der Fig. 1.

Der Basisträger 15 umfasst eine zweite Abstützfläche in Form einer Mulde 16. An der Mulde 16 stützt sich der Mantel 17 des Spülbehälters 2 ab. Der Mantel 17 ist ausschnittsweise und durchsichtig in der Fig. 4 gezeigt. Der Mantel 17 umfasst insbesondere den Boden 7 (siehe auch Fig. 1) sowie die Seitenwand 10 des Spülbehälters 2 (siehe ebenfalls Fig. 1). Der Boden 7 und die Seitenwand 10 schließen über einen abgerundeten Übergang 18 aneinander an. Der Übergang 18 ist außerdem in einem rückwandseitigen Endwandabschnitt des Mantels 17 angeordnet. Er liegt nämlich benachbart zu der Rückwand 9. Es sei darauf hingewiesen, dass sowohl der Mantel 17 wie auch die Rückwand 9 nur teilweise dargestellt sind.

Angrenzend an die Rückwand 9 weist der Mantel 17 einen Flansch 19 auf. Der Flansch 19 ist über Punktschweißungen 20 mit der Rückwand 9 verschweißt. Eine zwischen dem Flansch 19 und der Rückwand 9 angeordnete Dichtung 21 wird zwischen diesen gequetscht, um die Anschlussstelle zwischen dem Flansch 19 und der Rückwand 9 zuverlässig abzudichten.

Die Mulde 16 weist eine Form auf, welche zu dem Übergang 18 korrespondiert. Das heißt der Übergang 18 greift in die Mulde 16 ein. Das Ineinandergreifen von dem Übergang 18 und der Mulde 16 ist in der Fig. 5 zu erkennen, welche den Mantel 17 in einem auf dem Basisträger 15 aufgesetzten Zustand zeigt. Die Rückwand 9 ist der Übersichtlichkeit halber nicht gezeigt. Der Mantel 17 ist außerdem durchsichtig dargestellt, um den Blick auf die darunterliegenden Teile des Basisträgers 15 freizugeben. Die Mulde 16 stützt den Mantel 17 in dem Bereich des Übergangs 18 in vertikaler Richtung z, aber aufgrund ihrer Form, auch in horizontaler Richtung ab, also sowohl in der mit x (Pfeil) bezeichneten Richtung der Gerätetiefe, wie auch in der mit y (Pfeil) bezeichneten Richtung der Gerätebreite. Dies jedoch nur im Falle eines abrupten Abbremsens der Haushaltsgeschirrspülmaschine 1, also beispielsweise bei einem Herunterfallen dieser aus einem Meter Höhe. Dann wird nämlich ein ansonsten zwischen einer Oberseite der Mulde 16 und einer Unterseite des Übergangs 18 vorzugsweise bestehender Abstand von insbesondere zwischen 0,6 und 1 mm, insbesondere 0,8 mm, durch Verformung des Spülbehälters 2, insbesondere des Mantels 17 und/oder der Rückwand 9, und/oder des Basisträgers 15 aufgezehrt.

Die Mulde 16 ist freihängend - in der Art einer Hängematte - zwischen zwei seitlichen Stützabschnitten 22, 23 und einem rückseitigen Stützabschnitt 24 ausgebildet. Außerdem stützt sich die Mulde 16 über zwei Rippen 25 nach unten hin ab, wie in der Ansicht VII aus der Fig. 2 gesehen. Die Rippen 25 schließen jeweils nach unten hin an einen Boden 26 des Basisträgers 15 an.

Nun zurückkehrend zu der Fig. 2 ist dort gezeigt, dass der Stützabschnitt 22 in vertikaler Richtung z höher liegt als der Stützabschnitt 23. Der Stützabschnitt 22 schließt an eine Oberkante 27 eines Längsstegs 28 des Basisträgers 15 an. Die Oberkante 27 begrenzt eine Aussparung 29 nach oben hin. Die Aussparung 29 in dem Längssteg 28 ist in der Fig. 7 zu erkennen. Der vorgenannte Boden 26 bildet eine untere Begrenzung der Aussparung 29.

Weiterhin weist der Basisträger 15 einen zusätzlichen Längssteg 30 auf. Der Längssteg 30 bildet an seiner Oberkante den zweiten seitlichen Stützabschnitt 23 aus.

Ferner umfasst der Basisträger 15 einen Quersteg 31, welcher den rückseitigen Stützabschnitt 24 ausbildet. Der Quersteg 31 verläuft rechtwinklig zu den Längsstegen 28, 30. Soweit vorliegend von Längs- und Querstegen gesprochen wird, so weisen die Längsstege bevorzugt eine Erstreckung in x-Richtung, die Querstege eine Erstreckung in y-Richtung auf.

Die Mulde 16 schließt über eine Materialausdünnung 32 an den Quersteg 31 an. Der Längssteg 28 schließt über dieselbe Materialausdünnung 32 an den Quersteg 31 an.

Ferner ist der Längssteg 28 angrenzend an den Quersteg 31 mit einer Abschrägung 33 gebildet.

Der Basisträger 15 weist in dem gegenüberliegenden Eckbereich eine weitere Mulde 16' auf (siehe Fig. 1). Der Mantel 17 weist einen mit der Mulde 16' korrespondierenden, nicht gezeigten Übergang 18 auf, mit welchem er auf der Mulde 16' aufliegt, wie im Zusammenhang mit der Mulde 16 erläutert.

Zusätzlich zu den zwei zweiten Abstützflächen (Mulden 16, 16') stützt sich der Spülbehälter 2 an einer ersten Abstützfläche 34 (siehe Fig. 2) an dem Basisträger 15 ab. Die Abstützfläche wird durch einen Schachtboden 34 gebildet. Ein entsprechender Schacht 35 (siehe Fig. 2 und 3) wird zwischen dem Quersteg 31 und einer Rückwand 36 des Basisträgers 15 definiert. Der Schacht 35 wird an seiner Unterseite durch den Schachtboden 34 begrenzt. Von dem Quersteg 31 ragen genau zwei sich vertikal erstreckende Einführrippen 37 in Richtung der Rückwand 36 ab. Von den Einführrippen 37 ist jedoch nur eine dargestellt. Eine zweite befindet sich in dem gegenüberliegenden Eckbereich des Basisträgers 15. Insofern kann auch von einer spiegelsymmetrischen Anordnung gesprochen werden. Die Symmetrieachse ist in der Fig. 1 mit S bezeichnet und erstreckt sich entlang der Gerätetiefe x (Pfeil) und teilt die Gerätebreite y (Pfeil) in zwei spiegelsymmetrische Hälften.

Zurückkehrend zu der Fig. 3, welche eine Ansicht III aus der Fig. 2 zeigt, ist dort gezeigt, dass sich die Einführrippe 37 in Richtung des Schachtbodens 34 zunehmend verbreitert. Dabei führt sie die Rückwand 9 beziehungsweise einen in der Fig. 4 gezeigten Abschnitt 38 derselben, wenn der Spülbehälter 2 auf den Basisträger 15 gesetzt wird, so dass die Rückwand 9 beziehungsweise der Abschnitt 38 zunehmend nach unten in den Schacht 35 gleitet und dabei über die sich verbreitenden Einführrippen 37 zunehmend in Richtung der Rückwand 36 gedrückt werden. Dies so lange, bis eine in der Fig. 4 mit 39 bezeichnete Unterkante der Rückwand 9 mit dem Schachtboden 34 in Anlage gerät, das heißt auf diesem aufliegt. Der Eingriff der Rückwand 9 beziehungsweise des Abschnitts 38 in dem Schacht 35 ist in der Fig. 6 zu erkennen, wobei diese ebenfalls wie die Fig. 5 den zusammengesetzten Zustand von Spülbehälter 2 und Basisträger 15 zeigt. Dabei stellt die Fig. 6 eine Ansicht VI aus der Fig. 5 dar.

Dadurch, dass der Schacht 35 über seine gesamte Länge L (Pfeil) genau die zwei Einführrippen 37 aufweist, erlaubt er eine vergleichsweise Große Verformung der Rückwand 9 in horizontaler Richtung, also in der von den Vektoren x, y aufgespannten Ebene. Diese Verformbarkeit wird noch weiter durch die Materialausdünnung 32 begünstigt. Angrenzend an die Einführrippe 37 kann der Quersteg 31 ferner Kerben 40, 41 aufweisen, die diesen materialtechnisch weiter schwächen. Die Kerben 40, 41 verlaufen parallel in der vertikalen Richtung z (Pfeil) sowie parallel zu der Einführrippe 37 und sind zueinander in der y-Richtung versetzt.

Der Basisträger 15 kann aus Kunststoff, beispielsweise als Kunststoffspritzgussbauteil, gefertigt sein. Der Mantel 17 kann aus einstückigem oder mehrteiligem Blech, insbesondere Edelstahlblech, gefertigt sein.

Obwohl die vorliegende Erfindung anhand von Ausführungsbeispielen beschrieben wurde, ist sie vielfältig modifizierbar.

### Verwendete Bezugszeichen

- 1: Haushaltsgeschirrspülmaschine
- 2: Spülbehälter
- 3: Tür
- 4: Spülraum
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 15: Basisträger
- 16: Weitere Abstützfläche; Mulde
- 16': Weitere Abstützfläche; Mulde
- 17: Mantel
- 18: Übergang
- 19: Flansch
- 20: Punktschweißung
- 21: Dichtung
- 22: Stützabschnitt
- 23: Stützabschnitt
- 24: Stützabschnitt
- 25: Rippe
- 26: Boden
- 27: Oberkante
- 28: Längssteg
- 29: Aussparung
- 30: Längssteg
- 31: Quersteg
- 32: Materialausdünnung
- 33: Abschrägung
- 34: Abstützfläche; Schachtboden
- 35: Schacht
- 36: Rückwand
- 37: Rippe
- 38: Abschnitt
- 39: Unterkante
- 40: Kerbe
- 41: Kerbe

- A: Auszugsrichtung (Pfeil)
- B: Einschubrichtung (Pfeil)
- II: Pfeil
- III: Ansicht
- L: Länge (Doppelpfeil)
- S: Symmetrieachse
- VI: Ansicht
- VII: Ansicht

- x: Gerätetiefe (Pfeil)
- y: Gerätebreite (Pfeil)
- z: Vertikale Richtung (Pfeil)

## Patentansprüche

1. Haushaltsgeschirrspülmaschine (1) mit einem Spülbehälter (2), welcher einen Mantel (17) und eine Rückwand (9) aufweist, die mit dem Mantel (17) verbunden ist, und einem Basisträger (15), welcher eine erste Abstützfläche (34) aufweist, an welcher sich die Rückwand (9) an einer Unterkante (39) derselben in vertikaler Richtung (z) abstützt,
**dadurch gekennzeichnet,**
- **dass** der Basisträger eine zweite Abstützfläche (16) aufweist, die dazu eingerichtet ist, dass sich der Mantel (17) mit einem rückwandseitigen Endabschnitt (18) desselben bei einer negativen Beschleunigung der Haushaltsgeschirrspülmaschine (1) an ihr in vertikaler Richtung (z) abstützt und
- **dass** die weitere Abstützfläche (16) in Form einer zur Mantelform korrespondierenden Mulde (16) ausgebildet ist.

2. Haushaltsgeschirrspülmaschine (1) nach Anspruch 1, **dadurch gekennzeichnet, dass** die Mulde (16) freihängend zwischen zwei seitlichen Stützabschnitten (22, 23) und einem rückseitigen Stützabschnitt (24) des Basisträgers (15) ausgebildet ist und sich mithilfe einer oder mehrerer Rippen (25) an einem Boden (26) des Basisträgers (15) abstützt.

3. Haushaltsgeschirrspülmaschine (1) nach Anspruch 2, **dadurch gekennzeichnet, dass** der Basisträger (15) einen Längssteg (28) aufweist, welcher in dem Bereich der Mulde (16) ausgespart ist, wobei an einer die Aussparung (29) begrenzenden Oberkante (27) des Längsstegs (28) einer der zwei seitlichen Stützabschnitte (22, 23) gebildet ist.

4. Haushaltsgeschirrspülmaschine (1) nach Anspruch 3, **dadurch gekennzeichnet, dass** der Basisträger (15) einen weiteren Längssteg (30) aufweist, welcher den anderen der zwei seitlichen Stützabschnitte (22, 23) ausbildet.

5. Haushaltsgeschirrspülmaschine (1) nach Anspruch 2, 3 oder 4, **dadurch gekennzeichnet, dass** der Basisträger (15) einen Quersteg (31) aufweist, welcher den rückseitigen Stützabschnitt (24) ausbildet.

6. Haushaltsgeschirrspülmaschine (1) nach Anspruch 5, **dadurch gekennzeichnet, dass** der Längssteg (28) über eine Materialausdünnung (32) an den Quersteg (31) anschließt und/oder dass der Längssteg (28) angrenzend an den Quersteg (31) mit einer Abschrägung (33) gebildet ist.

7. Haushaltsgeschirrspülmaschine (1) nach einem der vorhergehenden Ansprüche, **dadurch gekennzeichnet, dass** der Basisträger (15) zwei zweite Abstützflächen (16, 16') zur Abstützung eines jeweiligen rückwandseitigen Endabschnitts (18) des Mantels (17) aufweist.

8. Haushaltsgeschirrspülmaschine (1) nach einem der vorhergehenden Ansprüche, **dadurch gekennzeichnet, dass** der oder die rückwandseitigen Endabschnitte (18) abgerundete Übergänge zwischen einem Boden (7) und einer jeweiligen Seitenwand (10, 11) des Mantels (17) aufweisen.

9. Haushaltsgeschirrspülmaschine (1) nach einem der vorhergehenden Ansprüche, **dadurch gekennzeichnet, dass** der Basisträger (15) einen Schacht (35) aufweist, welcher an seinem Boden (34) die erste Abstützfläche (34) bildet, wobei die Rückwand (9) von oben in den Schacht (35) eingreift.

10. Haushaltsgeschirrspülmaschine (1) nach Anspruch 9, **dadurch gekennzeichnet, dass** der Schacht (35) Einführrippen (37) aufweist, welche dazu eingerichtet sind, die Rückwand (9) in den Schacht (35) einzuführen und die Unterkante (39) in Anlage mit der erste Abstützfläche (34) zu bringen.

11. Haushaltsgeschirrspülmaschine (1) nach Anspruch 10, **dadurch gekennzeichnet, dass** der Schacht (35) über seine gesamte Länge (L) parallel zu der Breite (y) der Rückwand (9) genau zwei Einführrippen (37) aufweist.

12. Haushaltsgeschirrspülmaschine (1) nach Anspruch 10 oder 11, **dadurch gekennzeichnet, dass** der Basisträger (15) einen Quersteg (31) und eine Rückwand (36) aufweist, welche zwischen sich den Schacht (35) ausbilden, wobei sich die Einführrippen (37) von dem Quersteg (31) in Richtung der Rückwand (36) erstrecken, wobei der Quersteg (31) angrenzend an eine jeweilige Einführrippe (37) mit einer Kerbe (40, 41) ausgebildet ist.

13. Haushaltsgeschirrspülmaschine (1) nach einem der vorhergehenden Ansprüche, **dadurch gekennzeichnet, dass** ein Abstand zwischen der zweiten Abstützfläche (16) und dem rückwandseitigen Endabschnitt (18) des Mantels zwischen 0,2 und 1,2 mm, bevorzugt zwischen 0,6 und 1 mm, noch weiter bevorzugt zwischen 0,7 und 0,9 mm, beträgt.

14. Haushaltsgeschirrspülmaschine (1) nach einem der vorhergehenden Ansprüche, **dadurch gekennzeichnet, dass** der Basisträger (15) aus Kunststoff und/oder der Mantel (17) aus Blech gefertigt ist und/oder der Mantel (17) mit der Rückwand (9) mit Hilfe von Punktschweißungen (20) verbunden ist und/oder zwischen dem Mantel (17) und der Rückwand (9) eine Dichtung (21) angeordnet ist.

## Claims

1. Household dishwasher (1) having an outer tub (2) which has a casing (17) and a rear wall (9), which is connected to the casing (17), and a base carrier (15), which has a first supporting surface (34), against which the rear wall (9) rests on a lower edge (39) of the same in the vertical direction (z),
**characterised in that**
- the base carrier has a second supporting surface (16), which is designed so that the casing (17) with a rear wall end section (18) of the same rests against it in the vertical direction (z) with a negative acceleration of the household dishwasher (1) and
- the further supporting surface (16) is embodied in the shape of a depression (16) which corresponds to the casing shape.

2. Household dishwasher (1) according to claim 1, **characterised in that** the depression (16) is embodied so as to suspend freely between two lateral supporting sections (22, 23) and a rear supporting section (24) of the base carrier (15) and rests against a base (26) of the base carrier (15) with the aid of one or more ribs (25).

3. Household dishwasher (1) according to claim 2, **characterised in that** the base carrier (15) has a longitudinal web (28), which is recessed in the region of the depression (16), wherein one of the two lateral supporting sections (22, 23) is formed on an upper edge (27) of the longitudinal web (28) which delimits the recess (29).

4. Household dishwasher (1) according to claim 3, **characterised in that** the base carrier (15) has a further longitudinal web (30), which embodies the other of the two lateral supporting sections (22, 23).

5. Household dishwasher (1) according to claim 2, 3 or 4, **characterised in that** the base carrier (15) has a transverse web (31), which embodies the rear supporting section (24).

6. Household dishwasher (1) according to claim 5, **characterised in that** the longitudinal web (28) connects via a material thinning (32) to the transverse web (31) and/or that the longitudinal web (28) is formed adjoining the transverse web (31) with a chamfer (33).

7. Household dishwasher (1) according to one of the preceding claims,
**characterised in that** the base carrier (15) has two second supporting surfaces (16, 16') for supporting a respective rear wall end section (18) of the casing (17).

8. Household dishwasher (1) according to one of the preceding claims,
**characterised in that** the rear wall end sections (18) have rounded transitions between a base (7) and a respective side wall (10, 11) of the casing (17).

9. Household dishwasher (1) according to one of the preceding claims,
**characterised in that** the base carrier (15) has a shaft (35), which forms the first supporting surface (34) on its base (34), wherein the rear wall (9) engages into the shaft (35) from above.

10. Household dishwasher (1) according to claim 9, **characterised in that** the shaft (35) has insertion ribs (37), which are designed to insert the rear wall (9) into the shaft (35) and to bring the lower edge (39) into contact with the first supporting surface (34).

11. Household dishwasher (1) according to claim 10, **characterised in that** the shaft (35) has precisely two insertion ribs (37) across its entire length (L) parallel to the width (y) of the rear wall (9).

12. Household dishwasher (1) according to claim 10 or 11, **characterised in that** the base carrier (15) has a transverse web (31) and a rear wall (36), which between them form the shaft (35), wherein the insertion ribs (37) extend from the transverse web (31) in the direction of the rear wall (36), wherein the transverse web (31) is embodied adjoining a respective insertion rib (37) with a notch (40, 41).

13. Household dishwasher (1) according to one of the preceding claims, **characterised in that** a distance between the second supporting surface (16) and the rear wall end section (18) of the casing amounts to between 0.2 and 1.2 mm, preferably between 0.6 and 1 mm, further preferably between 0.7 and 0.9 mm.

14. Household dishwasher (1) according to one of the preceding claims,
**characterised in that** the base carrier (15) is manufactured from plastic and/or the casing (17) from sheet metal and/or the casing (17) is connected to the rear wall (9) with the aid of spot welding (20) and/or a seal (21) is arranged between the casing (17) and the rear wall (9).

## Revendications

1. Lave-vaisselle ménager (1) avec une cuve de lavage (2), laquelle présente un manteau (17) et une paroi arrière (9) reliée au manteau (17) et un support de base (15) qui présente une première surface d'appui (34), sur un bord inférieur (39) de laquelle la paroi arrière (9) s'appuie dans le sens vertical (z), **caractérisé en ce que**
- le support de base présente une deuxième surface d'appui (16) aménagée afin que le manteau (17) s'appuie avec une section terminale située sur le côté arrière (18) de celui-ci, en présence d'une accélération négative du lave-vaisselle ménager (1), sur elle dans le sens vertical (z) et
- la surface d'appui supplémentaire (16) est formée sous la forme d'une cavité (16) correspondant à la forme du manteau.

2. Lave-vaisselle ménager (1) selon la revendication 1, **caractérisé en ce que** la cavité (16) est formée en suspension libre entre deux sections d'appui latérales (22, 23) et une section d'appui arrière (24) du support de base (15) et s'appuie à l'aide d'une ou de plusieurs nervures (25) sur un fond (26) du support de base (15).

3. Lave-vaisselle ménager (1) selon la revendication 2, **caractérisé en ce que** le support de base (15) présente une âme longitudinale (28) évidée dans la zone de la cavité (16), dans lequel une des deux sections d'appui latérales (22, 23) est formée sur un bord supérieur (27) de l'âme longitudinale (28) délimitant l'évidement (29).

4. Lave-vaisselle ménager (1) selon la revendication 3, **caractérisé en ce que** le support de base (15) présente une âme longitudinale supplémentaire (30), qui constitue l'autre parmi les deux sections d'appui latérales (22, 23).

5. Lave-vaisselle ménager (1) selon la revendication 2, 3 ou 4, **caractérisé en ce que** le support de base (15) présente une âme transversale (31), qui constitue la section d'appui arrière (24).

6. Lave-vaisselle ménager (1) selon la revendication 5, **caractérisé en ce que** l'âme longitudinale (28) est contiguë à l'âme transversale (31) via un amincissement du matériau (32) et/ou **en ce que** l'âme longitudinale (28) est formée de façon contiguë à l'âme transversale (31) avec un biseau (33).

7. Lave-vaisselle ménager (1) selon l'une des revendications précédentes, **caractérisé en ce que** le support de base (15) présente deux deuxièmes surfaces d'appui (16, 16') pour l'appui d'une section terminale située sur le côté arrière (18) respective du manteau (17).

8. Lave-vaisselle ménager (1) selon l'une des revendications précédentes, **caractérisé en ce que** la ou les section(s) terminale(s) située(s) sur le côté arrière (18) présente(nt) des transitions arrondies entre un fond (7) et une paroi latérale respective (10, 11) du manteau (17).

9. Lave-vaisselle ménager (1) selon l'une des revendications précédentes, **caractérisé en ce que** le support de base (15) présente un compartiment (35) qui constitue au niveau de son fond (34) la première surface d'appui (34), dans lequel la paroi arrière (9) s'engage dans le compartiment (35) par le dessus.

10. Lave-vaisselle ménager (1) selon la revendication 9, **caractérisé en ce que** le compartiment (35) présente des nervures d'introduction (37) aménagées afin d'introduire la paroi arrière (9) dans le compartiment (35) et de mettre le bord inférieur (39) en butée avec la première surface d'appui (34).

11. Lave-vaisselle ménager (1) selon la revendication 10, **caractérisé en ce que** le compartiment (35) présente, sur l'ensemble de sa longueur (L), parallèlement à la largeur (y) de la paroi arrière (9), exactement deux nervures d'introduction (37).

12. Lave-vaisselle ménager (1) selon la revendication 10 ou 11, **caractérisé en ce que** le support de base (15) présente une âme transversale (31) et une paroi arrière (36) qui forment entre elles le compartiment (35), dans lequel les nervures d'introduction (37) s'étendent de l'âme transversale (31) en direction de la paroi arrière (36), dans lequel l'âme transversale (31) est formée de façon contiguë à une nervure d'introduction respective (37) avec une encoche (40, 41).

13. Lave-vaisselle ménager (1) selon l'une des revendications précédentes, **caractérisé en ce qu'**un écartement entre la deuxième surface d'appui (16) et la section terminale située sur le côté arrière (18) du manteau mesure entre 0,2 et 1,2 mm, de préférence entre 0,6 et 1 mm, de manière plus particulièrement préférée entre 0,7 et 0,9 mm.

14. Lave-vaisselle ménager (1) selon l'une des revendications précédentes, **caractérisé en ce que** le support de base (15) est fabriqué en plastique et/ou le manteau (17) en tôle et/ou le manteau (17) est relié à la paroi arrière (9) à l'aide de soudages par points (20) et/ou un joint (21) est disposé entre le manteau (17) et la paroi arrière (9).
